# EUROPÄISCHE PATENTSCHRIFT

(11) **EP 0 894 465 B1**
(45) Veröffentlichungstag und Bekanntmachung des Hinweises auf die Patenterteilung: **16.04.2003**
(21) Anmeldenummer: 98113648.4
(22) Anmeldetag: 22.07.1998
(51) Int. Cl.: A47K 3/30

(54) **Duschkabine mit mehreren, eine Duschwand und/oder Duschtür, begrenzenden Randeinfassung**
Shower cabin with several edging strips for a shower partition or door
Cabine de douche avec plusieurs bords d'encadrements pour paroi ou porte de douche

(30) Priorität: 31.07.1997 DE 19733040
(43) Veröffentlichungstag der Anmeldung: 03.02.1999
(73) Patentinhaber: DORMA GmbH + Co. KG, 58256 Ennepetal (DE)
(72) Erfinder: Munch, Paul-Jean, 68910 Labaroche (FR)

(56) Entgegenhaltungen:
- EP-A- 0 327 154
- DE-A- 3 528 435
- DE-A- 3 800 443

## Beschreibung

Die Erfindung betrifft eine Duschkabine mit mehreren, eine Duschwand und/oder Duschtür wenigstens teilweise begrenzenden Randeinfassungen.

Derartige, in der Regel aus Glas oder Kunststoff gebildete Duschwände oder Abtrennwände werden im Bereich einer anschließenden Wand von einem dort befestigten Tragprofil eingefaßt, wobei die Einfassung bevorzugt so erfolgt, dass Bautoleranzen im Bereich der Wand, der Duschtasse bzw. Fertigungstoleranzen der Duschwand selbst ausgeglichen werden können.

Durch die DE 38 44 486 C2 ist ein Halteprofil für eine Duschtrennwand bekannt geworden, welches im wesentlichen aus zwei im Querschnitt halbkreisförmigen Teilprofilen besteht, die mit ihren halbkreisförmigen Mantelteilen ineinandergreifen, wobei der Abstand der beiden Mantelteile durch entsprechende Schraubverbindung derart veränderbar ist, dass Bautoleranzen ausgeglichen werden können. Hierbei handelt es sich um eine baulich aufwendige Konstruktion, bei der mit Bezug auf die Mantelteile selbst zur Erzielung eines dichten Abschlusses zwischen den beiden Mantelteilen keine Fertigungstoleranzen zugelassen werden können.

Die DE 43 19 422 C1 beschreibt die Verbindung zwischen einer an einer Wand befestigten Stütze und einer parallel zur Stütze verlaufenden Tragstange, an der eine Schwenktür in Scharnieren drehbar gelagert ist. Die Stütze selbst ist hierbei ebenfalls in ein Halteprofil und ein Gegenprofil unterteilt, die gegeneinander verstellbar sind, was einen entsprechenden Bauaufwand erfordert. Zusätzlich ist ein Kupplungsstück vorgesehen, welches die das Scharnier für die Schwenktür aufweisende Tragstange stimseitig mit der Stütze verbindet, wozu das Kupplungsstück durchfassende und in Langlöchern der Stütze geführte Schraubverbindungen erforderlich macht, mittels der die Tragstange und damit die Schwenktür gegenüber der Stütze justiert werden kann.

Durch die DE 43 11 468 C1 ist femer eine Vorrichtung zum Justieren einer Haltestange zum Halten und/oder Aussteifen von Trennwänden für Duschkabinen bekannt geworden, bei der der Haltestange oder Abschnitten von Haltestangen jeweils eine stimseitig aus der eigentlichen Haltestange herausragende Kupplungsstange zugeordnet ist. Die Kupplungsstange kann dabei in unterschiedlichen Positionen gegenüber der Haltestange oder einer an einer Wand befestigten Stütze festgelegt werden. Hierzu ist es erforderlich, zumindest im Bereich der Stütze, die Kupptungsstange mit einem entsprechenden Gewinde zu versehen, welches mit einem entsprechenden Gegengewinde in der Stütze korrespondiert.

Die DE 38 00 443 A1 offenbart eine Eckverbindung für die Rahmenkonstruktion einer Dusch- oder Badewannenabtrennung, bei der die horizontalen Profilleisten mit den Enden der vertikalen Profilleisten mittels Eckstücken miteinander verbunden werden. Die horizontale Profilleiste fasst mit ihrem Ende in eine Innenöffnung des Eckstückes ein und ist in dieser für Justierzwecke mittels einer Justierschraube axial verschieblich, jedoch verdrehsicher geführt. Die Betätigung der Schraube erfolgt mittels eines Winkelgetriebes. Mit der vertikalen Profilleiste ist das Eckstück mit Hilfe weiterer Schrauben festverbunden, die in axiale Schraubkanäle der Profilleiste einfassen.

Aufgabe der Erfindung ist es, bei einer Duschkabine der eingangs genannten Gattung eine Lösung vorzuschlagen, mit der mit einfachen baulichen Mitteln ein Toleranzausgleich einer Duschwand oder Abtrennwand gegenüber dem an einer Wand oder dgl. befestigten Tragprofil unter Gewährleistung einer gleichzeitigen einwandfreien oberen und unteren Randeinfassung der Dusehwand möglich ist, wobei diese Randeinfassung nicht notwendigerweise über die gesamte Breite der Duschwand oder Abtrennwand erfolgen muss. Die Erfindung geht davon aus, wie dies in der Praxis üblich und durch den vorbeschriebenen Stand der Technik bekannt ist, dass die Duschwand selbst klemmend im Tragprofil gelagert ist, so dass evtl. Bautoleranzen durch die Verschiebung der Duschwand innerhalb des Tragprofils selbst ausgeglichen werden können, beispielsweise um eine einwandfreie Anpassung an die Lage der Duschtasse zu erzielen. Insbesondere bei dem Anschluß einer Abtrennwand an das Tragprofil ist es wünschenswert, die Abtrennwand mit baulich einfachen Mitteln gegenüber dem Tragprofil so justieren zu können, dass ein einwandfreier Anschluß der Abtrennwand an die an die Abtrennwand angrenzende Stirn-seite einer Duschtür möglich ist.

Die Erfindung löst die gestellte Aufgabe durch die Lehre nach Anspruch 1.

Eine der Randeinfassungen gemäß Anspruch 1 kann somit durch das Tragprofil realisiert sein, während die zweite Randeinfassung den oberen und unteren Abschluß einer Duschwand oder Abtrennwand bildet. Wenn beispielsweise die Duschwand mit der unteren oder oberen Randeinfassung durch Verkleben oder dgl. fest verbunden ist, kann die obere oder untere Randeinfassung gegenüber dem im Anspruch 1 genannten Klemmschuh und damit gegenüber dem Tragprofil in gewünschter Weise verschoben und damit die Duschwand gegenüber dem Tragprofil bzw. gegenüber einer angrenzenden Duschwand oder Duschtür justiert werden.

Gemäß der Lehre nach Anspruch 1 weist die im Längskanal des Klemmschuhes zwangsgeführte Randeinfassung einen kreisförmigen Querschnitt auf, wobei eine Verdrehsicherung am Außenumfang des kreisförmigen Querschnitts ausgebildet ist und die Randeinfassung eine Längsführung für eine in unterschiedlichen Positionen in der Längsführung festlegbare Schiene, eine Haltestange oder dergleichen aufweist.

Mit dieser Ausgestaltung ist es möglich, dass in der vorbeschriebenen Randeinfassung zum einen zuverlässig die Duschwand oder Abtrennwand aufgenommen, zum anderen jedoch zusätzlich aufgrund des kreisförmigen Querschnittes eine Längsführung für eine in unterschiedlichen Positionen in der Längsführung festlegbare Schiene, Haltestange oder dgl. gebildet wird.

In dem vorbeschriebenen Klemmschuh sind somit teleskopisch sowohl die untere bzw. obere Randeinfassung als auch zusätzlich eine Längsführung für eine Schiene oder eine Haltestange gelagert, wobei beide Bauelemente gegenüber dem Klemmschuh und damit gegenüber dem Tragprofil justierbar sind. Die im Längskanal des Klemmschuhs geführte Randeinfassung bildet somit aufgrund des kreisförmigen Profils vorteilhaft die Längsführung für die vorgenannte Schiene.

Zur wahlweisen Verwendung in Links- oder Rechtsausführung, können vorteilhaft im vorgenannten Längskanal zwei diametral gegenüberliegende Nuten angeordnet sein. Wie vorbeschrieben, ist die obere und/oder Randeinfassung gleitend im vorgenannten Längskanal des Klemmschuhes geführt; nach erfolgter Justierung kann die vorgenannte Randeinfassung vorteilhaft auch in unterschiedlichen Positionen gegenüber dem Klemmschuh festgelegt werden. Dabei überfasst der Klemmschuh eine oder beide der aneinander grenzenden Randeinfassungen vorteilhaft aussenseitig.

Die durch den Klemmschuh verbundenen, aneinandergrenzenden Randeinfassungen müssen nicht notwendigerweise durch ein Tragprofil einerseits und eine die Duschwand im oberen bzw. unteren Bereich einfassende Randbegrenzung gebildet sein; im Rahmen der Erfindung sind auch Lösungen realisierbar, bei denen der Klemmschuh gewissermaßen als Kupplungsstück zwischen zwei fluchtend zueinander angeordneten Randeinfassungen dient, so dass benachbarte Duschwände, Duschtüren oder Abtrennwände mit ihren Stimkanten gegeneinander justiert werden können. In diesem Fall ist es vorteilhaft, wenn beide aneinandergrenzenden Randeinfassungen der Duschwand verschiebbar am bzw. im Klemmschuh gelagert sind.

Die Ausbildung des Klemmschuhs derart, dass beide aneinandergrenzenden Randeinfassungen der Duschwand verschiebbar am bzw. im Klemmschuh gelagert sind, hat sich insbesondere als vorteilhaft erwiesen, wenn eine Randeinfassung der Duschwand durch ein mit einer Wand oder dgl. verbindbares Tragprofil und eine Randeinfassung durch eine die Duschwand begrenzende, orthogonal zum Tragprofil verlaufende Randleiste gebildet ist; hierdurch ist eine Anpassung des Klemmschuhes an unvermeidbare Toleranzen bei der Ablängung des Tragprofils möglich.

Dabei ergibt sich eine vorteilhafte Ausgestaltung des Klemmschuhs derart, dass der Klemmschuh zwei orthogonal zueinander verlaufende Zwangsführungen für die verschiebbare Aufnahme des Tragprofils einerseits und der orthogonal zum Tragprofil verlaufenden Randleiste andererseits aufweist, wobei das Tragprofil in einer zum Tragprofil offenen Einsteckkammer des Klemmschuhes zwangsgeführt ist.

In weiterer vorteilhafter Ausgestaltung ist zwischen dem Tragprofil und der Einsteckkammer eine Klemmverbindung angeordnet, die vorteilhaft aus miteinander korrespondierenden, am Tragprofil angeordneten Zapfenaufnahmen und an der Einsteckkammer angeordneten Zapfen besteht.

Durch die vorteilhafte Ausgestaltung der Erfindung ergibt sich die Lehre nach Anspruch 12; hiernach sind die die Duschwand aufnehmenden Klemmleisten, der im Längskanal des Klemmschuhes zwangsgeführten Randeinfassung, zwischen den Profilflanschen des Tragprofils gleitend geführt, so dass eine mehrfache Zwangsführung der unteren bzw. oberen Randeinfassung gegeben ist, nämlich zum einen innerhalb des Klemmschuhes selbst und zum anderen zwischen den Profilflanschen des Tragprofils, was zu einem festen Sitz der unteren bzw. oberen Randeinfassung gegenüber dem Klemmschuh und dem Tragprofil führt.

Wie vorbeschrieben, ist die technische Lehre auch unter Verwendung des erfindungsgemäßen Klemmschuhes bei fluchtend angeordneten Randeinfassungen anwendbar; sie findet nach der Lehre nach Anspruch 13 jedoch vorteilhaft bei Duschwänden aus Glas, Kunststoff oder dgl. Verwendung, wobei die im Längskanal des Klemmschuhes zwangsgeführte Randeinfassung den oberen und/oder unteren Abschluß einer feststehenden Duschwand und/oder einer Abtrennwand bildet.

Die in der Längsführung der im Klemmschuh zwangsgeführten Randeinfassung in unterschiedlichen Positionen festlegbare Schiene, Haltestange oder dgl. kann nach der Lehre nach Anspruch 14 den unteren oder oberen Abschluß einer Duschtür bilden, so dass eine justierbare Verbindung zwischen dem eigentlichen Tragprofil, einer unteren bzw. oberen Randeinfassung einer anschließenden Abtrennwand und einer Türeinfassung nach Maßgabe der erfindungsgemäßen Lehre ermöglicht wird.

Während die vorbeschriebenen Randeinfassungen bzw. Tragprofile bevorzugt aus einer Aluminiumlegierung bestehen, wird mit der Erfindung vorgeschlagen, den Klemmsehuh selbst aus einem Kunststoff oder Druckgußteil zu bilden.

Im Ergebnis wird mit der Erfindung eine Lösung vorgeschlagen, mit der in baulich einfacher Weise zuverlässig Toleranzen zwischen benachbarten Bauteilen einer Duschkabine beispielsweise zwischen benachbarten Duschwänden, einer Abtrennwand und einer anschließenden Duschtür oder einer Abtrennwand und einem Tragprofil bzw. einer entsprechenden Duschtasse ausgeglichen werden können, ohne dass insbesondere das Tragprofil selbst unterteilt werden muss.

Die Erfindung wird nachfolgend anhand eines möglichen schematisch dargestellten Ausführungsbeispiel näher erläutert. Es zeigt:
- Figur 1:: einen Querschnitt durch eine Duschwand im Bereich des Klemmschuhes
- Figur 2:: in gegenüber Figur 1 vergrößerter Darstellung in perspektivischer Ansicht den Klemmschuh mit angrenzendem Tragprofil
- Figur 3:: die untere Randeinfassung der Duschwand in perspektivischer Darstellung
- Figur 4:: die Ansicht nach Figur 2 mit teilweise eingeschobener unterer Randbegrenzung
- Figur 5:: die Ansicht nach Figur 2 mit teilweise eingeschobener unterer Randbegrenzung und teilweise eingeschobener Schiene
- Figur 6:: in gegenüber Figur 1 vergrößerter Darstellung den Schnitt nach der Linie A-A nach Figur 2
- Figur 7:: in gegenüber Figur 1 vergrößerter Darstellung den Schnitt nach der Linie B-B nach Figur 2
- Figur 8:: in Figur 1 entsprechender Darstellung einen Schnitt durch eine Duschtür

In der Figur 1 ist mit 2 eine Duschwand bezeichnet, welche auf einer Duschtasse 1 abgestützt ist. Die Duschwand 2 ist in einer an einer nicht dargestellten Wand befestigten Randeinfassung 4, welche ein Tragprofil 14 bildet, klemmend gelagert. Das Tragprofil 4 wird ober- und unterseitig von einem Klemmschuh 6 überfaßt, in dem eine zweite, im Ausführungsbeispiel orthogonal zum Tragprofil 14 verlaufende Randeinfassung 5 verschieblich und festlegbar gelagert ist, die im vorbeschriebenen Ausführungsbeispiel eine Randleiste 15 für die Duschwand 2 bildet.

Figur 2 läßt den unteren Klemmschuh 6 erkennen, in den das Tragprofil 14 in der Bildebene von oben her eingesteckt ist. Der Klemmschuh 6 besitzt eine durchgehende, als profilierter Längskanal 8 ausgebildete Zwangsführung 7 mit einer seitlich angeordneten Nut 9, so dass in den vorgenannten profilierten Längskanal 8 die in der Figur 3 dargestellte, als Randleiste 15 ausgebildete Randeinfassung 5 in Pfeilrichtung X einschiebbar ist.

In der Figur 4 ist die Randeinfassung 5 in teilweise eingeschobener Stellung dargestellt. Die an der Randeinfassung außenseitig angeordnete Leiste 10 gleitet dabei in der Nut 9 des profilierten Längskanals 8 und bildet somit eine Verdrehsicherung. Eine weitere Verdrehsicherung (siehe Figuren 6 und 7) ist durch die zwischen dem Klemmschuh 6 und der Randeinfassung 5 gegebene Abflachung 25 verwirklicht.

Figur 4 läßt ferner erkennen, dass die an der Randeinfassung 5 angeordneten Klemmleisten 11 zwischen den Profilflanschen 21 des Tragprofils 14 (siehe Figuren 6 und 7) gleitend geführt sind. Die in beliebigen Einschubstellungen gegenüber dem Klemmschuh 6 festlegbare Randeinfassung 5 besitzt einen kreisförmigen Querschnitt, wodurch eine Längsführung 12 für eine Schiene 13 gebildet wird, die in der Figur 5 in teilweise eingeschobener Stellung dargestellt ist. Die Schiene 13 ist ebenfalls gegenüber der Randeinfassung 5 mittels geeigneter Klemmverbindungen, beispielsweise Madenschrauben, in beliebigen Einschubstellungen festlegbar.

Insbesondere Figur 5 läßt erkennen, dass die in der Figur 5 nicht dargestellte, von den Klemmleisten 11 eingespannte Duschwand 1 ebenso wie die Schiene 13 gegenüber dem fragprofil 14 in beliebigen Stellungen einstellbar und somit justierbar ist.

Der Schnitt A-A nach Figur 2 gemäß Figur 6 verdeutlicht die Zwangsführung der Randeinfassung 5 innerhalb des Klemmschuhes 6 und läßt ferner erkennen, dass im oberen Bereich des Klemmschuhes 6 eine mit 17 bezeichnete Einsteckkammer gebildet ist, in die die Profilflansehe 21 des Tragprofils 14 von oben her eingesteckt sind. Die Profilflansche 21 weisen mit 20 bezeichnete, gestrichelt dargestellte Zapfenaufnahmen auf, die nahezu kreisförmig Bestandteil des Klemmschuhes 6 bildende, in der Figur 7 dargestellte Zapfen 19 überfassen, d.h. die Profilflansche 21 sind mit ihren Zapfenaufnahmen 20 auf die Zapfen 19 aufgesteckt.

Während die Einspannung der Duschwand 2 im Bereich der Randeinfassung 5 über die Klemmleisten 11 erfolgt, ist die Duschwand 2 im Bereich der das Tragprofil 14 bildenden Randeinfassung 4 über an den Profilflanschen 21 mittels angedeuteter Schraubverbindungen 23 befestigte Leisten 22 und zugeordnete Dichtungen 24 eingespannt. Die Einspannung über die Dichtungen 24 ist derart, dass beim Justieren der Randeinfassung 5 gegenüber dem Klemmschuh 6 eine Relativbewegung der Duschwand bzw. der im Ausführungsbeispiel als Duschwahd dargestellten Scheibe gegenüber den Dichtungen 24 erfolgen kann.

Die an den Profilflanschen 21 angeordneten Zapfenaufnahmen 20 sind im Bereich der Schnittlinie B-B nach Figur 2, d.h. im Bereich der nach außen vorspringenden Profilrippen des Tragprofils 14 angeordnet, so dass sich gemäß Figur 7 ein Schnitt unmittelbar durch die Bestandteil des Klemmschuhes 6 bildenden Zapfen 19 ergibt.

Figur 8 zeigt, dass die in Verlängerung des Klemmschuhes 6 und der Randeinfassung 5 verlaufende Schiene 13 den unteren und oberen Abschluß einer mit 3 bezeichneten Duschtür bildet; die Schiene 13 ist hierbei in geeigneter Weise mittels einer mit 27 bezeichneten Dichtmasse oder Dichtung gegenüber der Duschtasse 1 im unteren Bereich abgedichtet. Ferner ist der Duschtür 3 in bekannter Weise eine Dichtung 26 zugeordnet.

### Bezugszeichen

- 1: Duschtasse
- 2: Duschwand
- 3: Duschtür
- 4: Randeinfassung
- 5: Randeinfassung
- 6: Klemmschuh
- 7: Zwangsführung
- 8: profilierter Längskanal
- 9: Nut
- 10: Leiste
- 11: Klemmleisten
- 12: Längsführung
- 13: Schiene
- 14: Tragprofil
- 15: Randleiste
- 16: Zwangsführung
- 17: Einsteckkammer
- 18: Klemmverbindung
- 19: Zapfen
- 20: Zapfenaufnahme
- 21: Profilflansche
- 22: Leiste
- 23: Schraubverbindung
- 24: Dichtung
- 25: Abflachung
- 26: Dichtung
- 27: Dichtmasse
- X: Pfeilrichtung

## Patentansprüche

1. Duschkabine mit mehreren, eine Duschwand (2) und/oder Duschtür (3) wenigstens teilweise begrenzenden Randeinfassungen (4, 5), mit einem zwischen zwei aneinander grenzenden Randeinfassungen (4, 5) angeordneten, beide Randeinfassungen (4, 5) verbindenden Klemmschuh (6), an/in dem wenigstens eine der Randeinfassungen (5) verschiebbar gelagert ist, wobei der Klemmschuh (6) wenigstens eine der aneinandergrenzenden Randeinfassungen (4, 5) außenseitig überfasst und einen eine Zwangsführung (7) für eine Randeinfassung (5) bildenden, profilierten Längskanal (8) aufweist, wobei der Längskanal (8) des Klemmschuhes (6) und die Randeinfassung (5) miteinander korrespondierende Verdrehsicherungen aufweisen und wobei die Randeinfassung (5) außen zwei parallel zueinander angeordnete die Duschwand (2) aufnehmende Klemmleisten (11) aufweist, **dadurch gekennzeichnet, dass** die im Längskanal (8) des Klemmschuhes (6) zwangsgeführte Randeinfassung (5) einen kreisförmigen Querschnitt aufweist, dass die Verdrehsicherung am Außenumfang des kreisförmigen Querschnitts ausgebildet sind, und dass die Randeinfassung (5) eine Längsführung (12) für eine in unterschiedlichen Positionen in der Längsführung (12) festlegbare Schiene (13), eine Haltestange oder dergleichen aufweist.

2. Duschkabine nach Anspruch 1, **dadurch gekennzeichnet, dass** die Längsführung (12) durch den kreisförmigen Querschnitt der im profilierten Längskanal (8) des Klemmschuhes (6) geführten Randeinfassung (5) gebildet ist.

3. Duschkabine nach den Ansprüchen 1 und 2, **dadurch gekennzeichnet, dass** im Längskanal (8) zwei diametral gegenüberliegende, eine Verdrehsicherung bildende Nuten (9) angeordnet sind.

4. Duschkabine nach einem der Ansprüche 1 bis 3, **dadurch gekennzeichnet, dass** die im Längskanal (8) des Klemmschuhes (6) zwangsgeführte Randeinfassung (5) in unterschiedlichen Positionen gegenüber dem Klemmschuh (6) festlegbar ist.

5. Duschkabine nach einem der Ansprüche 1 bis 4, **dadurch gekennzeichnet, dass** der Klemmschuh (6) beide aneinandergrenzenden Randeinfassungen (4, 5) aussenseitig überfasst.

6. Duschkabine nach einem der Ansprüche 1 bis 5, **dadurch gekennzeichnet, dass** beide aneinandergrenzenden Randeinfassungen (4, 5) der Duschwand (2) verschiebbar am bzw. im Klemmschuh (6) gelagert sind.

7. Duschkabine nach einem der Ansprüche 1 bis 6, **dadurch gekennzeichnet, dass** eine Randeinfassung (4) der Duschwand (2) durch ein mit einer Wand oder dgl. verbindbares Tragprofil (14) und eine Randeinfassung (5) durch eine die Duschwand (2) begrenzende, orthogonal zum Tragprofil (14) verlaufende Randleiste (15) gebildet ist.

8. Duschkabine nach Anspruch 7, **dadurch gekennzeichnet, dass** der Klemmschuh (6) zwei orthogonal zueinander verlaufende Zwangsführungen (16, 7) für die verschiebbare Aufnahme des Tragprofils (14) einerseits und der orthogonal zum Tragprofil (14) verlaufenden Randleiste (15) andererseits aufweist.

9. Duschkabine nach einem der Ansprüche 7 und 8, **dadurch gekennzeichnet, dass** das Tragprofil (14) in einer zum Tragprofil (14) offenen Einsteckkammer (17) des Klemmschuhes (6) zwangsgeführt ist

10. Duschkabine nach einem der Ansprüche 7 bis 9, **dadurch gekennzeichnet, dass** zwischen dem Tragprofil (14) und der Einsteckkammer (17) eine Klemmverbindung (18) angeordnet ist.

11. Duschkabine nach Anspruch 10, **dadurch gekennzeichnet, dass** am Tragprofil (14) mit an der Einsteckkammer (17) angeordneten Zapfen (19) korrespondierende Zapfenaufnahmen (20) angeordnet sind.

12. Duschkabine nach einem der Ansprüche 7 bis 11, **dadurch gekennzeichnet, dass** die die Duschwand (2) aufnehmenden Klemmleisten (11) der im Längskanal (8) des Klemmschuhes (6) zwangsgeführten Randeinfassung (5) zwischen Profilflanschen (21) des Tragprofils (14) gleitend geführt sind.

13. Duschkabine nach einem der Ansprüche 1 bis 12, **dadurch gekennzeichnet, dass** die Duschwand (2) aus Glas, Kunststoff oder dgl. gebildet ist und die im Längskanal (8) des Klemmschuhes (6) zwangsgeführte Randeinfassung (5) den oberen und/oder unteren Abschluß einer feststehenden Duschwand (2) und/oder einer Abtrennwand bildet.

14. Duschkabine nach einem der Ansprüche 1 bis 13, **dadurch gekennzeichnet, dass** die in der Längsführung (12) der im Klemmschuh (6) zwangsgeführten Randeinfassung (5) in unterschiedlichen Positionen festlegbare Schiene (13), Haltestange oder dgl. den unteren oder oberen Abschluß einer Duschtür (3) bildet.

15. Duschkabine nach einem der Ansprüche 1 bis 14, **dadurch gekennzeichnet, dass** der Klemmschuh (6) aus einem Kunststoff besteht.

16. Duschkabine nach einem der Ansprüche 1 bis 15, **dadurch gekennzeichnet, dass** der Klemmschuh (6) aus einem Druckgußteil besteht.

## Claims

1. A shower cubicle comprising a plurality of edge surrounds (4, 5) which at least partially bound a shower wall (2) and/or a shower door (3), comprising a clamping shoe (6) being disposed between two adjoining edge surrounds (4, 5) and connecting both edge surrounds (4, 5), at least one of the edge surrounds (5) being displaceably mounted on or in the clamping shoe (6), whereby the clamping shoe (6) engages over the outside of at least one of the adjoining edge surrounds (4, 5) and presents a profiled longitudinal channel (8) which forms a positive guide (7) for an edge surround (5), whereby the longitudinal channel (8) of the clamping shoe (6) and the edge surround (5) present anti-rotations means corresponding to one other, and whereby the edge surround (5) presents on the outside two clamping strips (11) being arranged parallel to one other and accommodating the shower wall (2), **characterized in that** the edge surround (5) being positively guided in the profiled longitudinal channel (8) of the clamping shoe (6) presents a circular cross-section, **in that** the anti-rotation means are executed on the exterior circumference of the circular cross-section, and **in that** the edge surround (5) presents a longitudinal guide (12) for a rail (13), a retaining rod, or the like, which can be fixed in different positions in the longitudinal guide (12).

2. A shower cubicle according to claim 1, **characterized in that** the longitudinal guide (12) is formed by the circular cross-section of the edge surround (5) guided in the profiled longitudinal channel (8) of the clamping shoe (6).

3. A shower cubicle according to claims 1 and 2, **characterized in that** two diametrically opposite grooves (9) are disposed in the longitudinal channel (8) to form an anti-rotation means.

4. A shower cubicle according to one of the claims 1 to 3, **characterized in that** the edge surround (5) positively guided in the longitudinal channel (8) of the clamping shoe (6) can be fixed in different positions relative to the clamping shoe (6).

5. A shower cubicle according to one of the claims 1 to 4, **characterized in that** the clamping shoe (6) engages over the outside of both adjoining edge surrounds (4, 5).

6. A shower cubicle according to one of the claims 1 to 5, **characterized in that** both adjoining edge surrounds (4, 5) of the shower wall (2) are displaceably mounted on, respectively in the clamping shoe (6).

7. A shower cubicle according to one of the claims 1 to 6, **characterized in that** one edge surround (4) of the shower wall (2) is formed by a support profile (14) connectable to a wall or the like, and one edge surround (5) is formed by an edge strip (15) which bounds the shower wall (2) and extends orthogonally relative to the support profile (14).

8. A shower cubicle according to claim 7, **characterized in that** the clamping shoe (6) presents two positive guides (16, 7) extending orthogonally to one another for the displaceable accommodation of the support profile (14) on the one hand, and for the edge strip (15) extending orthogonally relative to the support profile (14) on the other hand.

9. A shower cubicle according to one of the claims 7 and 8, **characterized in that** the support profile (14) is positively guided in an insertion chamber (17) of the clamping shoe (6), which insertion chamber is open relative to the support profile (14).

10. A shower cubicle according to one of the claims 7 to 9, **characterized in that** a clamp connection (18) is disposed between the support profile (14) and the insertion chamber (17).

11. A shower cubicle according to claim 10, **characterized in that** pin seatings (20), corresponding to pins (19) disposed at the insertion chamber (17), are disposed on the support profile (14).

12. A shower cubicle according to one of the claims 7 to 11, **characterized in that** clamping strips (11), accommodating the shower wall (2), of the edge surround (5), which is positively guided in the longitudinal channel (8) of the clamping shoe (6), are slidingly guided between the profiled flanges (21) of the support profile (14).

13. A shower cubicle according to one of the claims 1 to 12, **characterized in that** the shower wall (2) is made of glass, of plastic, or the like, and **in that** the edge surround (5), which is positively guided in the longitudinal channel (8) of the clamping shoe (6), forms the bottom or top end of a fixed shower wall (2) and/or a portioning wall.

14. A shower cubicle according to one of the claims 1 to 13, **characterized in that** the rail (13), the retaining rod, or the like, which can be fixed in different positions in the longitudinal guide (12) of the edge surround (5) being positively guided in the clamping shoe (6), forms the bottom or top end of a shower door (3).

15. A shower cubicle according to one of the claims 1 to 14, **characterized in that** the clamping shoe (6) is made from plastic.

16. A shower cubicle according to one of the claims 1 to 15, **characterized in that** the clamping shoe (6) is made from diecasting.

## Revendications

1. Cabine de douche comportant plusieurs bords d'encadrement (4, 5) délimitant au moins en partie une paroi de la douche (2) et/ou une porte de la douche (3), avec un sabot de serrage (6) étant logé entre deux bords d'encadrement (4, 5) adjacents et reliant les deux bords d'encadrement (4, 5), auquel/dans lequel peut coulisser au moins l'un des bords d'encadrement (5), le sabot de serrage (6) recouvrant au moins l'un des bords d'encadrement (4, 5) adjacents par l'extérieur et présentant un canal longitudinal (8) profilé qui constitue un guidage forcé (7) pour un bord d'encadrement (5), le canal longitudinal (8) du sabot de serrage (6) et le bord d'encadrement (5) présentant des sécurités anti-rotation correspondant l'une à l'autre, et le bord d'encadrement (5) présentant à l'extérieur deux languettes de serrage (11) arrangées l'une parallèle à l'autre, **caractérisée en ce que** le bord d'encadrement (5) guidé impérativement dans le canal longitudinal (8) du sabot de serrage (6) présente une section circulaire ; **en ce que** les sécurités anti-rotation sont aménagées sur la circonférence extérieure de la section circulaire ; et **en ce que** le bord d'encadrement (5) présente un guidage longitudinal (12) pour accueillir un rail (13), une tige de maintien ou organe similaire pouvant être fixé dans différentes positions dans le guidage longitudinal (12).

2. Cabine de douche selon la revendication 1, **caractérisée en ce que** le guidage longitudinal (12) est aménagé par l'intermédiaire de la section circulaire du bord d'encadrement (5) guidé dans le canal longitudinal (8) profilé du sabot de serrage (6).

3. Cabine de douche selon la revendication 1 et 2, **caractérisée en ce que** deux rainures diamétralement opposées (9), aménageant une sécurité anti-rotation sont agencées dans le canal longitudinal (8).

4. Cabine de douche selon l'une des revendications 1 à 3, **caractérisée en ce que** le bord d'encadrement (5), qui est guidé impérativement dans le canal longitudinal (8) du sabot de serrage (6), peut être fixé dans différentes positions par rapport au sabot de serrage (6).

5. Cabine de douche selon l'une des revendications 1 à 4, **caractérisée en ce que** le sabot de serrage (6) recouvre l'extérieur des deux bords d'encadrement (4, 5) adjacents par.

6. Cabine de douche selon l'une des revendications 1 à 5, **caractérisée en ce que** les deux bords d'encadrement (4, 5) adjacents de la paroi de douche (2) sont logés de façon coulissante au, respectivement dans le sabot de serrage (6).

7. Cabine de douche selon l'une des revendications 1 à 6, **caractérisée en ce qu'**un bord d'encadrement (4) de la paroi de douche (2) est aménagé par l'intermédiaire d'un profilé porteur (14), qui peut être relié à une paroi ou un objet similaire, et un bord d'encadrement (5) est aménagé par l'intermédiaire d'une languette marginale (15) s'étendant orthogonalement par rapport au profilé porteur (14) et délimitant la paroi de douche (2).

8. Cabine de douche selon la revendication 7, **caractérisée en ce que** le sabot de serrage (6) présente deux guidages forcés (16, 7), s'étendant orthogonalement l'un par rapport à l'autre, pour accueillir, avec possibilité de coulissement, d'une part le profilé porteur (14) et d'autre part la languette marginale (15) s'étendant orthogonalement par rapport au profilé porteur (14).

9. Cabine de douche selon l'une des revendications 7 et 8, **caractérisée en ce que** le profilé porteur (14) est guidé impérativement dans une chambre d'emmanchement (17) du sabot de serrage (6), ouverte vers le profilé porteur (14).

10. Cabine de douche selon l'une des revendications 7 à 9, **caractérisée en ce qu'**une liaison de serrage (18) est logée entre le profilé porteur (14) et la chambre d'emmanchement (17).

11. Cabine de douche selon la revendication 10, **caractérisée en ce que** des logements pour accueillir des tenons (20) sont agencés sur le profilé porteur (14), logements correspondant aux tenons agencés sur la chambre d'emmanchement (17).

12. Cabine de douche selon l'une des revendications 7 à 11, **caractérisée en ce que** les languettes de serrage (11), accueillant la paroi de douche (2), du bord d'encadrement (5) guidé impérativement dans le canal longitudinal (8) du sabot de serrage (6), sont guidées de façon coulissante entre des brides profilés (21) du profilé porteur (14).

13. Cabine de douche selon l'une des revendications 1 à 12, **caractérisée en ce que** la paroi de douche (2) est réalisée en verre, en matière plastique ou en matière similaire, et que le bord d'encadrement (5) guidé impérativement dans le canal longitudinal (8) du sabot de serrage (6) constitue la bordure supérieure et/ou inférieure d'une paroi fixe (2) et/ou d'une cloison de séparation.

14. Cabine de douche selon l'une des revendications 1 à 13, **caractérisée en ce que** le rail (13), la tige de maintien ou organe similaire, pouvant être fixé dans différentes positions dans le guidage longitudinal (12) du bord d'encadrement (5) guidé impérativement dans le sabot de serrage (6), constitue la bordure inférieure ou supérieure d'une porte de douche (3).

15. Cabine de douche selon l'une des revendications 1 à 14, **caractérisée en ce que** le sabot de serrage (6) est réalisé en matière plastique.

16. Cabine de douche selon l'une des revendications 1 à 15, **caractérisée en ce que** le sabot de serrage (6) est une pièce coulée sous pression.
